# FASCICULE DE BREVET EUROPEEN

(11) **EP 0 540 429 B1**
(45) Date de publication et mention de la délivrance du brevet: **06.03.1996**
(21) Numéro de dépôt: 92420304.5
(22) Date de dépôt: 10.09.1992
(51) Int. Cl.: E05B 35/00

(54) **Dispositif de retenue d'une clé d'une serrure**
Haltevorrichtung für den Schlüssel eines Schlosses
Retention device for the key of a lock

(30) Priorité: 04.10.1991 FR 9112343
(43) Date de publication de la demande: 05.05.1993
(73) Titulaire: SCHNEIDER ELECTRIC SA, F-92100 Boulogne-Billancourt (FR)
(72) Inventeur: Salvador, Josep, F-38050 Grenoble Cedex 9 (FR); Xaus, Luis, F-38050 Grenoble Cedex 9 (FR); Charbonneau, Michel, F-38050 Grenoble Cedex 9 (FR)
(74) Mandataire: Hecke, Gérard

(56) Documents cités:
- EP-A- 0 175 211
- DE-A- 2 818 479
- GB-A- 2 172 648
- US-A- 3 907 348

## Description

L'invention est relative à une serrure à clé rotative amovible, notamment pour la porte d'un coffret ou d'une armoire d'appareillage électrique, comprenant une rosace de fixation sur la paroi de la porte, ladite rosace présentant un logement cylindrique, un cylindre monté à rotation dans ledit logement et ayant une extrémité interne faisant saillie de ladite rosace du côté de la paroi et coopérant avec un organe de verrouillage et une extrémité externe d'entraînement, et une clé de forme conjuguée à celle de ladite extrémité externe pour coopérer par emboîtement avec ce dernier et l'entraîner en rotation d'une position de fermeture de la serrure vers la position d'ouverture et inversement; la serrure comprenant de plus un collet définissant une section d'entrée restreinte, adaptée à celle de la clé, ledit collet comportant une encoche offrant un passage à un ergot de retenue faisant saillie du pourtour externe de la clé, ladite encoche étant positionnée par rapport audit cylindre de telle manière qu'en position d'ouverture de la serrure, l'ergot est emprisonné derrière le collet et empêche le retrait de la clé, tandis qu'en position de fermeture l'ergot est en regard de l'encoche pour permettre la mise en place et l'enlèvement de la clé.

Une serrure du genre mentionné est décrite dans le document EP-A-175.211. Ce type de serrure nécessite une clé pour l'ouverture et la fermeture du coffret, tout en n'étant pas une serrure de sûreté, notablement plus compliquée. Ces serrures, appelées par la suite serrure à carré d'entraînement, permettent la commande du système de verrouillage qui peut être une simple came ou un boîtier de crémone, ou tout autre système de verrouillage opérant.

Le but de la présente invention est la réalisation d'une serrure améliorée, dont la clé commande l'ouverture et la fermeture par une simple rotation et permet d'exercer sur la porte un effort de traction pour ouvrir cette dernière.

La serrure selon l'invention est caractérisée en ce que l'extrémité externe du cylindre est constituée par un embout prismatique , que la serrure comporte une douille de retenue enfilée sur le cylindre et ayant des saillies qui coopèrent avec des parties conjuguées du cylindre pour positionner axialement la douille par rapport au cylindre, tout en autorisant une rotation de ce dernier, la douille étant immobilisée en rotation par rapport au logement, et que ladite douille présente à son extrémité le collet, lequel est rabattu vers l'intérieur de la douille.

En position fermée de la porte et de la serrure, la clé peut être enlevée et il ne subsiste aucune partie en saillie de la porte. L'ouverture est réalisée de la manière usuelle, par insertion et rotation de la clé, et cette dernière, retenue dans la serrure, permet de faire pivoter la porte en exerçant un effort de traction sur la clé.

La serrure utilise avantageusement des éléments standards, auxquels a été adjoint une douille de retenue enfilée sur le cylindre et maintenue axialement sur ce dernier. Ce maintien est réalisé par des doigts qui s'étendent le long de génératrice de la douille, et présentent à leur extrémité un bec engagé dans une rainure circulaire du cylindre. La fixation de la douille sur le cylindre s'effectue par encliquetage, tandis qu'après insertion de l'ensemble cylindre/ douille dans le logement de la rosace, les doigts de maintien sont immobilisés par le pourtour interne du logement, empêchant tout désencliquetage. La douille porte également des doigts d'immobilisation analogues aux doigts d'encliquetage, mais de plus grande longueur, qui lors de la mise en place de l'ensemble cylindre/douille dans le logement, s'engagent dans des rainures ménagées dans ce logement pour immobiliser en rotation la douille. La rosace ou l'embase est généralement fixée à la partie externe de la porte, tandis que le cylindre traverse un orifice ménagé dans la porte, et porte sur la partie intérieure le système de verrouillage, par exemple une simple came, fixée par une vis qui assure en même temps le maintien du cylindre dans le logement de la rosace. Le système de verrouillage peut bien entendu être d'un type différent, notamment à boîtier de crémone. Lors du montage de la serrure, il suffit de prendre soin d'amener les ergots de la clé en regard des encoches de la douille, lorsque la came de verrouillage et le cylindre sont en position de fermeture. Des détrompeurs peuvent faciliter le montage. La clé porte avantageusement deux ergots diamétralement opposés, et l'extrémité de préhension est agencée en poignée, facilitant la traction sur la clé pour ouvrir la porte.

D'autres avantages et caractéristiques ressortiront plus clairement de la description qui va suivre, d'un mode de mise en oeuvre de l'invention, donné à titre d'exemple non limitatif et représenté aux dessins annexés dans lesquels:

La figure 1 est une vue schématique éclatée d'une serrure selon l'invention.

La figure 2 est une vue en plan de la rosace selon la figure 1.

La figure 3 est une coupe suivant la ligne III-III de la figure 2.

La figure 4 est une vue en élévation de la douille selon la figure 1.

La figure 5 est une vue en élévation du cylindre selon la figure 1, la douille emboîtée sur le cylindre étant représentée en traits discontinus.

La figure 6 est une vue analogue à celle de la figure 3, montrant l'ensemble cylindre/douille emboîté sur la rosace.

La figure 7 est une coupe suivant la ligne VII-VII de la figure 6.

Sur les figures, une rosace ou embase 4 présente sur l'une de ses faces 4a, des orifices borgnes filetés 4b recevant des vis de fixation sur la face externe de la porte d'un coffret d'appareillage électrique (non représenté). Perpendiculairement à la face 4a s'étend un logement cylindrique 4c à trois sections étagées 4d,4e et 4f, la plus petite section 4f étant du côté de la face 4a, plaquée sur la paroi de la porte. Un cylindre 3 de forme conjuguée à celle du logement 4c est emboîté dans ce dernier, en faisant saillie par son extrémité 3c de la face 4a de la rosace 4. L'extrémité opposée 3d interne à la section 4d du logement 4c est agencée en embout prismatique, en l'occurrence en embout triangulaire ou de la manière représentée sur la figure 1, à titre d'alternative, à embout carré 3d. A la base de l'embout 3d est prévue une collerette à rainure 3a, dont la section est inférieure à celle de la partie 4d du logement 4c pour ménager un espace annulaire pour une douille de retenue 2. La douille 2 de forme générale cylindrique présente à l'une de ses extrémités un collet 2d rabattu vers l'intérieur et confinant un orifice cylindrique 2e. Deux encoches rectangulaires 2c diamétralement opposées sont ménagées dans le bord interne du collet 2d. Dans la partie de la douille 2 opposée au collet 2d s'étendent suivant les génératrices, plusieurs doigts de maintien 2a répartis le long de la circonférence, et dont l'extrémité libre est conformée en bec 2f d'encliquetage. La longueur des doigts de maintien 2a correspond à la hauteur de la grande section 4d du logement 4c, tandis que deux doigts sont d'une longueur supérieure pour constituer des doigts d'immobilisation 2b.

De la manière représentée aux figures 4 et 5, la douille 2 peut être emboîtée sur le cylindre 3, les becs d'encliquetage 2f s'encliquetant dans la rainure 3a. En position encliquetée sur le cylindre 3, le diamètre de la douille 2 correspond à celui de la grande section 4d, et l'ensemble cylindre 3, douille 2 peut être inséré dans le logement 4c. Les doigts d'immobilisation 2b s'engagent dans deux rainures 4g, ménagées dans la section intermédiaire 4e du logement 4c. Sur la face 3c, est prévu un trou fileté 3e susceptible de recevoir une vis 6 de fixation d'un organe de verrouillage, par exemple d'un boîtier de crémone 5, généralement disposé à l'intérieur du coffret en étant appliqué contre la paroi de la porte. Le boîtier de crémone 5 est solidarisé par exemple par les vis se vissant dans les orifices 4b à la rosace 4, et on voit que la vis de fixation 6 maintient le cylindre 3 dans le logement 4c. Une clé 1 comporte d'un côté une poignée en forme d'anse 1b, et du côté opposé un tronçon cylindrique 1a de diamètre correspondant à l'orifice 2e confiné par le collet 2d. La clé 1 présente deux ergots 1c diamétralement opposés, et de forme conjuguée aux encoches 2c. Le tronçon cylindrique 1a est évidé en son centre pour former un logement de forme conjuguée à l'embout 3d, dans lequel ce dernier vient se loger lors de l'insertion de la clé 1 dans la douille 2. Pour l'introduction de la clé 1, il faut que les ergots 1c soient alignés avec les encoches 2c et que l'embout 3d soit dans une position permettant l'emboîtement de la clé 1 sur cet embout 3d. Selon l'invention, cette position correspond à la position de fermeture du système de verrouillage 5. Dans la position de fermeture de la serrure,la clé 1 peut être emboîtée sur l'embout 3d, et les ergots 1c viennent à l'arrière du collet 2d, autorisant une rotation de la clé 1 pour ouvrir la serrure. Dans cette position d'ouverture, les ergots 1c sont retenus par le collet 2d et la clé est maintenue et ne peut être enlevée. Par contre, il est possible d'exercer une traction sur la clé 1 qui est transmise à la porte pour provoquer son ouverture. En position ouverte de la serrure, la clé est emprisonnée, ce qui n'est guère gênant. La fermeture s'effectue par une manoeuvre inverse de fermeture de la porte et d'une rotation de la clé 1 amenant à nouveau les ergots 1c en regard des encoches 2c. Dans cette position de fermeture de la serrure, la clé peut être retirée, la saillie de la serrure étant alors extrêment faible. La douille 2 est immobilisée en rotation par les doigts 2b, afin de maintenir la position des ergots 2c, mais cette immobilisation n'entrave pas le mouvement de rotation du cylindre 3, gràce à la rainure 3a, dans laquelle coulissent les becs d'encliquetage 2f. Tout risque de désencliquetage de la douille 2 sous l'effort de la traction exercée par la clé 1 est exclu, par le frettage des doigts d'immobilisation 2a, par la paroi interne du logement 4c.

La douille de retenue 2 est une pièce extrêmement simple, susceptible d'être associée à d'autres types de serrures. L'invention est bien entendu nullement limitée au mode de mise en oeuvre plus particulièrement décrit, mais elle s'étend à toutes variantes restant dans le cadre des équivalences, notamment à celle dans laquelle les doigts de maintien seraient encliquetés dans une rainure ménagée dans le logement 4c, ou celle encore dans laquelle la douille 2 est solidarisée à la rosace 4 par tout moyen approprié.

## Revendications

1. Serrure à clé (1) rotative amovible, notamment pour la porte d'un coffret ou d'une armoire d'appareillage électrique, comprenant une rosace (4) de fixation sur la paroi de la porte, ladite rosace (4) présentant un logement cylindrique (4c), un cylindre (3) monté à rotation dans ledit logement (4c) et ayant une extrémité interne (3c) faisant saillie de ladite rosace (4) du côté (4a) de la paroi et coopérant avec un organe de verrouillage (5) et une extrémité externe d'entraînement, et une clé (1) de forme conjuguée à celle de ladite extrémité externe pour coopérer par emboîtement avec ce dernier et l'entraîner en rotation d'une position de fermeture de la serrure vers la position d'ouverture et inversement; la serrure comprenant de plus un collet (2d) définissant une section d'entrée (2e) restreinte, adaptée à celle (la) de la clé (1), ledit collet (2d) comportant une encoche (2c) offrant un passage à un ergot de retenue (lc) faisant saillie du pourtour externe de la clé (1), ladite encoche (2c) étant positionnée par rapport audit cylindre (3) de telle manière qu'en position d'ouverture de la serrure, l'ergot est emprisonné derrière le collet (2d) et empêche le retrait de la clé (1), tandis qu'en position de fermeture l'ergot (lc) est en regard de l'encoche (2c) pour permettre la mise en place et l'enlèvement de la clé,
caractérisée en ce que l'extrémité externe du cylindre (3) est constituée par un embout prismatique (3d), que la serrure comporte une douille de retenue (2) enfilée sur le cylindre (3) et ayant des saillies (2f) qui coopèrent avec des parties conjuguées (3a) du cylindre pour positionner axialement la douille (2) par rapport au cylindre (3), tout en autorisant une rotation de ce dernier, la douille (2) étant immobilisée en rotation par rapport au logement (4c), et que ladite douille (2) présente à son extrémité le collet (2d), lequel est rabattu vers l'intérieur de la douille (2).

2. Serrure selon la revendication 1, caractérisée en ce que le logement cylindrique (4c) de la rosace (4) présente des sections étagées (4 d, e, f), la section élargie (4d) de ces sections du côté de la clé (1) correspondant à la section externe de la douille (2) qui y est insérée, que la douille (2) présente des doigts de maintien (2a) qui coopèrent avec le cylindre (3) pour retenir la douille (2) sur le cylindre (3), que ces doigts sont bloqués en position de retenue lorsque la douille (2) est insérée dans ledit logement (4c), et que la douille 2 comporte un doigt d'immobilisation (2b) en rotation qui est engagé dans une rainure (4g) ménagée dans ledit logement (4c), lorsque la douille (2) est insérée dans le logement.

3. Serrure selon la revendication 1, caractérisée en ce que la clé (1) comporte une poignée de préhension (1b) pour exercer des forces de rotation et de traction.

4. Serrure selon la revendication 2, caractérisée en ce que lesdits doigts de maintien (2a) s'étendent le long de génératrices de la douille (2) et présentent à leur extrémité opposée au collet, lesdites saillies (2f) étant constituées par un bec s'encliquetant dans une rainure circulaire desdites parties conjuguées (3a) du cylindre.

5. Serrure selon la revendication 2, caractérisée en ce que lesdits doigts d'immobilisation (2b) sont intercalés entre les doigts de maintien (2a) en étant de plus grande longueur pour s'engager dans une rainure (4g) pratiquée dans la section restreinte (4e) dudit logement (4c).

6. Serrure selon l'une quelconque des revendications précédentes, caractérisée en ce que la clé (1) comporte à son extrémité cylindrique (la) deux ergots (lc) externes diamétralement opposés et une cavité borgne axiale de section prismatique conjuguée à celle de l'embout (3d).

7. Serrure selon l'une quelconque des revendications précédentes, caractérisée en ce que ledit cylindre (3) comporte sur sa face opposée audit embout un orifice fileté (3e), recevant une vis (6) de fixation de l'organe de verrouillage (5) et de maintien du cylindre (3) dans le logement (4c).

## Patentansprüche

1. Schließvorrichtung mit abziehbarem Drehschlüssel (1), insbesondere für die Tür eines Gehäuses oder Schranks zur Montage elektrischer Schaltgeräte, die ein Schloßgehäuse (4) mit einer zylindrischen Aufnahmebohrung (4c) zur Befestigung auf dem Türblatt, einen Schließzylinder (3), der drehbar in der genannten Aufnahmebohrung (4c) gelagert ist und ein innenliegendes Ende (3c), das auf der dem Türblatt zugewandten Seite (4a) aus dem genannten Schloßgehäuse (4) heraussteht und mit einer Verriegelungsvorrichtung (5) zusammenwirkt, sowie ein äußeres Antriebsende aufweist, und einen Schlüssel (1) umfaßt, dessen Kontur an das genannte äußere Ende angepaßt ist, um durch Aufstecken mit diesem zusammenzuwirken und es von einer Schließstellung der Schließvorrichtung in eine Öffnungsstellung bzw. umgekehrt zu drehen, wobei die Schließvorrichtung außerdem eine Schulter (2d) aufweist, die einen an den Querschnitt (1a) des Schlüssels (1) angepaßten verminderten Eingangsquerschnitt (2e) bildet, die genannte Schulter (2d) eine Aussparung (2c) zur Durchführung eines aus der Umfangslinie des Schlüssels (1) hervorstehenden Haltevorsprungs (1c) aufweist, und die genannte Aussparung (2c) in bezug auf den genannten Schließzylinder (3) derart positioniert ist, daß der Haltevorsprung in der Öffnungsstellung der Schließvorrichtung hinter der Schulter (2d) blockiert wird und ein Abziehen des Schlüssels (1) verhindert, während der Haltevorsprung (1c) in der Schließstellung mit der Aussparung (2c) fluchtet, um das Aufstecken und Abziehen des Schlüssels zu ermöglichen,
dadurch gekennzeichnet, daß das äußere Ende des Schließzylinders (3) als prismatischer Zapfen (3d) ausgebildet ist, daß die Schließvorrichtung eine auf den Schließzylinder (3) aufgesteckte Fangbuchse (2) mit Vorsprüngen (2f) aufweist, die mit Bereichen (3a) angepaßter Kontur des Schließzylinders zusammenwirken, um die Buchse (2) in Axialrichtung relativ zum Schließzylinder (3) zu positionieren und dabei gleichzeitig eine Drehung des Zylinders zu ermöglichen, wobei die Buchse (2) in bezug auf die Aufnahmebohrung (4c) drehstarr gelagert ist, und daß die genannte Buchse (2) an ihrem Ende die Schulter (2d) aufweist, die in die Buchse (2) hineingezogen ist.

2. Schließvorrichtung nach Anspruch 1, dadurch gekennzeichnet, daß die zylindrische Aufnahmebohrung (4c) des Schloßgehäuses (4) abgestufte Querschnittsbereiche (4d, e, f) aufweist, wobei der dem Schlüssel (1) zugewandte breite Querschnittsbereich (4d) dieser Querschnittsbereiche dem äußeren Querschnitt der in ihn eingesetzten Buchse (2) entspricht, daß die Buchse (2) Rastfinger (2a) aufweist, die mit dem Schließzylinder (3) zusammenwirken, um die Buchse (2) im Schließzylinder (3) zu halten, daß diese Rastfinger beim Einsetzen der Buchse (2) in die genannte Aufnahmebohrung (4c) in der Haltestellung blockiert werden, und daß die Buchse (2) einen Blockierfinger (2b) zur drehstarren Montage aufweist, der in einen in der genannten Aufnahmebohrung (4c) ausgebildeten Rücksprung (4g) eingreift, wenn die Buchse (2) in die Aufnahmebohrung eingesetzt wird.

3. Schließvorrichtung nach Anspruch 1, dadurch gekennzeichnet, daß der Schlüssel (1) einen Betätigungsgriff (1b) zur Ausübung von Drehund Zugkräften aufweist.

4. Schließvorrichtung nach Anspruch 2, dadurch gekennzeichnet, daß die genannten Rastfinger (2a) längs von Mantellinien der Buchse (2) angeordnet sind und an ihrem der Schulter abgewandten Ende die genannten Vorsprünge (2f) mit Ausbildung einer Schnappnase aufweisen, die in eine Ringnut der genannten zugeordneten Bereiche (3a) des Schließzylinders eingreift.

5. Schließvorrichtung nach Anspruch 2, dadurch gekennzeichnet, daß die genannten Blockierfinger (2b) zwischen den Rastfingern (2a) angeordnet sind und eine größere Länge aufweisen, um in einen im verminderten Querschnittsbereich (4e) der genannten Aufnahmebohrung (4c) ausgebildeten Rücksprung (4g) einzugreifen.

6. Schließvorrichtung nach irgendeinem der vorhergehenden Ansprüche, dadurch gekennzeichnet, daß der Schlüssel (1) an seinem zylindrischen Ende (1a) zwei sich diametral gegenüberliegende äußere Bartvorsprünge (1c) sowie eine axiale Vertiefung mit an den Querschnitt des Zapfens (3d) angepaßtem prismatischem Querschnitt aufweist.

7. Schließvorrichtung nach irgendeinem der vorhergehenden Ansprüche, dadurch gekennzeichnet, daß der genannte Schließzylinder (3) an der dem genannten Zapfen abgewandten Seite eine Gewindebohrung (3e) zur Aufnahme einer Schraube (6) aufweist, die dazu dient, die Verriegelungsvorrichtung (5) zu befestigen und den Schließzylinder (3) in der Aufnahmebohrung (4c) zu halten.

## Claims

1. A keylock with a removable rotating key (1), notably for the door of an electrical switchgear enclosure or cabinet, comprising a base-plate (4) for fixing onto the enclosure wall, said base-plate (4) presenting a cylindrical housing (4c), a cylinder (3) mounted with rotation in said housing (4c) and having an internal end (3c) protruding out from said base-plate (4) on the wall side (4a) and cooperating with a locking component (5) and an external driving end, and a key (1) of conjugate shape to that of said external end to cooperate by fitting onto the latter and driving it in rotation from a closed position of the keylock to the open position and vice-versa; the keylock in addition comprising a flange (2d) defining a reduced input section (2e), matching that (la) of the key (1), said flange (2d) comprising a slot (2c) providing a passage for a retaining stub (lc) protruding out from the external circumference of the key (1), said slot (2d) being positioned in relation to said cylinder (3) in such a way that in the open position of the keylock, the stub is held captive behind the flange (2d) and prevents the key (1) from being removed, whereas in the closed position the stub (lc) is in alignment with the slot (2c) to enable the key to be inserted and removed,
characterized in that the external end of the cylinder (3) is formed by a prismatic end piece (3d), that the keylock comprises a retaining sleeve (2) threaded onto the cylinder (3) and having protrusions (2f) which cooperate with conjugate parts (3a) of the cylinder to axially position the sleeve (2) with respect to the cylinder (3), while allowing rotation of the latter, the sleeve (2) being immobilised in rotation with respect to the housing (4c), and that said sleeve (2) presents at its end the flange (2d), which is folded in towards the inside of the sleeve (2).

2. The keylock according to claim 1, characterized in that the cylindrical housing (4c) of the base-plate (4) presents staggered sections (4d, e, f), the widened section (4d) of these sections on the side where the key (1) fits corresponding to the external section of the sleeve (2) which is inserted therein, that the sleeve (2) presents retaining fingers (2a) which cooperate with the cylinder (3) to retain the sleeve (2) on the cylinder (3), that these fingers are secured in the retaining position when the sleeve (2) is inserted in said housing (4c), and that the sleeve (2) comprises a finger (2b) for rotationwise immobilisation which is engaged in a groove (4g) arranged in said housing (4c), when the sleeve (2) is inserted in the housing.

3. The keylock according to claim 1, characterized in that the key (1) comprises a gripping handle (1b) to exert rotation and traction forces.

4. The keylock according to claim 2, characterized in that said retaining fingers (2a) extend along generating lines of the sleeve (2) and present at their end opposite from the flange, a nose (2f) clipping into a circular groove (3a) of said conjugate parts (3a) of the cylinder.

5. The keylock according to claim 2, characterized in that said immobilising fingers (2b) are fitted between the retaining fingers (2a) and are of greater length to engage in a groove (4g) made in the reduced section (4e) of said housing (4c).

6. The keylock according to any one of the foregoing claims, characterized in that the key (1) comprises at its cylindrical end (la) two diametrically opposed external stubs (lc) and an axial blind cavity of prismatic section conjugate to that of the end (3d).

7. The keylock according to any one of the foregoing claims, characterized in that said cylinder (3) comprises on its face opposite from said end a threaded orifice (3e), receiving a screw (6) for fixing the locking component (5) and for maintaining the cylinder (3) in the housing (4c).
